# FASCICULE DE BREVET EUROPEEN

(11) **EP 1 443 601 B1**
(45) Date de publication et mention de la délivrance du brevet: **05.03.2008**
(21) Numéro de dépôt: 04100292.4
(22) Date de dépôt: 28.01.2004
(51) Int. Cl.: H01R 4/48, H01R 43/16

(54) **Procédé de fabrication de bandes de contacts pour connecteurs d'appareillages électriques**
Verfahren zur Herstellung von Kontaktstreifen für Verbinder von elektrischen Geräten
Method of making contact strips for connectors of electrical apparatus

(30) Priorité: 29.01.2003 FR 0300982
(43) Date de publication de la demande: 04.08.2004
(73) Titulaire: Areva T&D SA, 92309 Levallois-Perret Cedex (FR)
(72) Inventeur: Wagner, Peter, 8955, OETWIL a.d.l (CH); Keiser, Markus, 5057, REITNAU (CH)
(74) Mandataire: Poulin, Gérard

(56) Documents cités:
- EP-A- 0 716 474
- DE-A- 2 364 356
- DE-A- 2 634 374
- DE-A- 3 048 054
- FR-A- 2 811 147
- US-A- 5 261 840
- US-A1- 2001 055 919

## Description

L'invention se rapporte à un procédé de fabrication de bandes de contacts pour connecteurs d'appareillages électriques, lesdites bandes de contacts étant obtenues par segmentation d'une bande secondaire de contacts fabriquée à partir d'un ruban métallique. Des évidements sont pratiqués avec un pas initial régulier dans le ruban métallique pour former une bande centrale discontinue de lamelles dont les extrémités longitudinales sont rattachées à deux bandes continues latérales du ruban, chacune desdites lamelles subissant une opération de torsion autour de son axe longitudinal pour pivoter par rapport au plan dudit ruban, chaque lamelle subissant de plus une opération de cintrage de façon à ce que chacune de ses deux faces présente au moins une zone faisant saillie pour former un contact d'un côté dudit plan. Lesdites opérations de torsion et de cintrage permettent d'obtenir une bande primaire de contacts dont les lamelles sont sensiblement espacées du même pas régulier que le pas initial desdits évidements. Le procédé comporte en outre une opération de plissage de ladite bande primaire de contacts consistant à former des plis sur chaque bande continue latérale de façon à rapprocher les lamelles les unes des autres, et comporte aussi une opération de traitement thermique de durcissement destinée à donner aux lamelles des propriétés de dureté combinée avec une certaine élasticité pour qu'elles se comportent comme des ressorts.

Un tel procédé est connu du document de brevet FR2811147, pour lequel le ruban utilisé dans le procédé n'est pas nécessairement métallique. En pratique, un alliage à base de béryllium est souvent préféré. La partie centrale d'une face du ruban est recouverte d'une couche d'un métal qui est bon conducteur électrique, par exemple de l'argent. Un des bords de chaque lamelle est rabattu en ourlet dans le sens où la couche conductrice reste à l'extérieur, de façon à ce que le courant puisse transiter par cette couche conductrice entre les deux contacts de la lamelle. La couche doit ainsi avoir une épaisseur suffisante pour présenter une section de conduction adaptée. Le recouvrement de la partie centrale d'une face du ruban par la couche conductrice est généralement effectué par un placage mécanique, et cette partie centrale présente par conséquent une élasticité moindre par rapport aux parties latérales du ruban après le traitement thermique de durcissement de la bande de contact.

Dans ce procédé connu, il est nécessaire que les parties latérales du ruban ne soient pas recouvertes par la couche conductrice, afin que leurs propriétés élastiques après le traitement thermique permettent aux lamelles de se comporter comme des ressorts. On peut noter que cette nécessité existe dans d'autres types de bandes de contacts à lamelles, comme les bandes à lamelles fabriquées individuellement qui sont montrées dans le document de brevet FR2339259. Il convient de rappeler que lorsqu'une lamelle d'une bande de contact subit de la part d'un élément de connexion une pression perpendiculaire au plan de la bande, elle doit pouvoir pivoter par rapport à ce plan tout en exerçant un effort de rappel élastique contre cet élément de connexion, afin d'assurer un contact fiable.

Par ailleurs, l'opération de plissage permet au procédé d'aboutir à des bandes de contacts qui présentent un grand nombre de lamelles par unité de longueur de bande. Du fait que les parties latérales du ruban ne sont pas recouvertes, le plissage peut être effectué en un ou plusieurs plis, par exemple en un seul pli étroit qui est rabattu de façon sensiblement parallèle au plan du ruban, comme montré dans le brevet FR2811147 mentionné précédemment. Il n'y a donc pas de difficulté particulière à obtenir par ce procédé une densité de lamelles importante sur la longueur d'une bande de contacts.

Bien que permettant de produire des bandes de contacts très satisfaisantes notamment en termes de pouvoir de conduction électrique pour les forts courants, en particulier les courants de l'ordre du millier d'ampères ou supérieurs qui sont souvent présents en moyenne ou haute tension, le procédé objet du brevet mentionné ci-dessus présente certains inconvénients. Tout d'abord, il s'avère que l'opération de rabattre en ourlet un bord de chaque lamelle est difficile à réaliser, notamment du fait que la couche de métal plaqué qui recouvre une face de ce bord doit être suffisamment épaisse pour assurer une conductivité électrique suffisante entre les deux zones de contacts opposées sur chaque lamelle, ce qui est pénalisant pour le coût de fabrication. D'autre part, l'opération de placage mécanique est relativement coûteuse en elle même, en particulier comparée à une opération de galvanisation par électrolyse.

Il existe un procédé classique de fabrication de bandes de contacts mettant en oeuvre une opération de galvanisation par électrolyse de rubans à lamelles de contacts. Cette opération intervient quasiment à la fin du procédé, après que les lamelles aient été formées dans chaque ruban, que les rubans aient ensuite été découpés selon les longueurs souhaitées pour les bandes de contacts, et que chaque ruban découpé ait ensuite subi un traitement thermique tel qu'un revenu pour conférer aux lamelles des propriétés élastiques. Il est à noter que les parties latérales des rubans ne subissent pas de plissage, et qu'une bande de contacts finale est formée de deux bandes galvanisées de même longueur imbriquées l'une dans l'autre comme montré dans le document de brevet FR2100220. Ceci permet de doubler le nombre de lamelles par unité de longueur et d'atteindre la densité de lamelles souhaitée pour une utilisation sous des forts courants.

Avec ce procédé classique, il ne serait pas possible d'atteindre la même densité de lamelles sur une bande de contacts à simple ruban. En effet, la galvanisation ayant lieu après la formation des lamelles, il ne faut pas que ces lamelles soient trop rapprochées, car la couche métallique obtenue par galvanisation électrolytique présente alors une épaisseur trop inégale en particulier à cause de phénomènes dits de cônes d'ombres affectant les lamelles. Un cône d'ombre est défini comme une portion d'une lamelle située derrière une autre lamelle dans la direction du champ électrique utilisé pour la galvanisation. En outre, plus les lamelles se recouvrent dans la direction perpendiculaire au ruban, plus le risque d'avoir notamment des bulles d'air piégées lors de la galvanisation est important. Comme il est difficile de bien nettoyer les rubans dans les bains de galvanisation pour évacuer les bulles piégées, il subsiste des risques d'interruption locale de la continuité de la couche métallique. La solution classique d'imbrication de paires de rubans de lamelles a donc été retenue pour permettre d'assurer une galvanisation satisfaisante pour chaque lamelle.

Cette solution présente toutefois l'inconvénient d'être relativement coûteuse. De plus, il est souhaitable dans un tel procédé que les rubans soient découpés selon la longueur souhaitée avant l'imbrication d'une paire de rubans galvanisés, car il serait plus difficile et coûteux de découper une paire de rubans déjà imbriqués. Ainsi, les bandes de contacts à double ruban obtenues doivent avoir différentes longueurs correspondant aux dimensions des connecteurs auxquels elles sont destinées, ce qui impose d'avoir de nombreux articles en stock pour pouvoir répondre rapidement à des commandes. Cette solution est donc pénalisante en termes de coût de stockage et de temps de livraison.

L'invention vise à remédier aux inconvénients de ces solutions connues, en proposant une solution particulièrement moins coûteuse en termes de fabrication et de stockage tout en permettant une satisfaction rapide des commandes.

A cet effet, l'invention a pour objet un procédé de fabrication de bandes de contacts tel qu'introduit en préambule, caractérisé en ce qu'il met d'abord en oeuvre les trois étapes d'opérations suivantes :
- ledit ruban métallique est métallisé sur ses deux côtés pour recouvrir au moins ladite bande centrale d'un métal qui est meilleur conducteur électrique que le métal dudit ruban,
- lesdits évidements sont pratiqués dans ledit ruban,
- lesdites opérations de torsion et de cintrage sont appliquées à chacune desdites lamelles,
et en ce qu'il met ensuite successivement en oeuvre les opérations suivantes :
- ladite opération de plissage est appliquée aux deux bandes continues latérales de ladite bande primaire de contacts,
- ledit traitement thermique de durcissement est appliqué à la bande de contacts obtenue suite aux opérations précédentes, pour constituer ladite bande secondaire de contacts,
- ladite bande secondaire de contacts est segmentée en plusieurs bandes de contacts prêtes à être montées sur les connecteurs auxquels elles sont destinées, selon la longueur de bande requise pour chaque connecteur.

La bande secondaire de contacts peut être obtenue à partir d'un long ruban, et être livrée par exemple sous la forme d'une bobine qui sera découpée en bandes de contacts par le client juste avant que ces bandes soient assemblées sur leurs connecteurs de destination.

Avantageusement, la métallisation dudit ruban est effectuée par galvanisation. La galvanisation peut par exemple être effectuée par électrolyse avec de l'argent. De façon connue, le ruban à galvaniser peut être constitué d'un alliage béryllium-bronze, lequel possède une mauvaise conductibilité électrique mais de bonnes propriétés de résilience après traitement thermique. Le traitement thermique du béryllium-bronze peut consister en un échauffement à environ 320°C pendant quatre heures, suivi d'un refroidissement progressif.

Selon un mode préféré de réalisation du procédé, toute la surface dudit ruban est recouverte lors de l'opération de métallisation. En particulier, avec une métallisation par galvanisation électrolytique, il est en l'état de la technique actuel moins coûteux d'effectuer une galvanisation totale plutôt que de ne traiter que la bande centrale du ruban.

Selon un mode de réalisation du procédé dans lequel la découpe des évidements du ruban est effectuée par ajourage, c'est à dire à l'aide d'un poinçon et d'une matrice ajustés l'un dans l'autre pour former des trous relativement larges, l'opération de métallisation du ruban est effectuée avant ledit ajourage.

Selon un mode préféré de réalisation du procédé, lors de ladite opération de plissage, lesdites lamelles sont rapprochées les unes des autres pour être régulièrement espacées selon un nouveau pas régulier tel que le rapport entre le pas initial et ce nouveau pas est compris entre 1,3 et 2. Dans ce qui suit, on désignera ce rapport comme le facteur de rapprochement des lamelles. Il existe un intervalle pour ce rapport dans lequel le nouveau pas correspond à une densité de lamelles suffisamment importante pour assurer des performances en forts courant qui sont au moins équivalentes à celles de bandes de contacts réalisées par les procédés connus exposés précédemment.

D'autres caractéristiques et avantages du procédé de fabrication selon l'invention apparaîtrons plus en détail dans ce qui suit, en référence aux dessins annexés.

Enfin, l'invention a aussi pour objet une bande de contacts pour connecteur d'un appareillage électrique, obtenue à partir d'un ruban métallique dans lequel des évidements sont pratiqués pour former une bande centrale discontinue de lamelles, ladite bande de contacts étant métallisée sur toute sa surface par une couche d'un métal bon conducteur électrique, les extrémités longitudinales desdites lamelles étant rattachées à deux bandes continues latérales dudit ruban qui sont plissées selon des plis transversaux, lesdites lamelles étant régulièrement espacées selon un pas régulier, caractérisée en ce que chaque pli présente une hauteur telle que le rapport entre ledit pas régulier et ladite hauteur est compris entre 1,7 et 2,5. Les caractéristiques dimensionnelles que présentent chaque pli d'une telle bande de contacts sont particulièrement avantageuses afin de permettre un plissage relativement simple à effectuer et qui ne risque pas de rompre la couche métallique conductrice au niveau desdites bandes continues latérales du ruban.

Une telle bande de contacts selon l'invention est particulièrement intéressante sur le plan du rapport performances/coût si elle est obtenue par un procédé de fabrication selon l'invention.

Les figures 1 à 3 illustrent les étapes d'un exemple de mise en oeuvre du procédé selon l'invention pour la fabrication de bandes de contacts à forte densité de lamelles.

La figure 3a représente schématiquement un autre exemple de réalisation d'un pli transversal dans un ruban de lamelles.

La figure 4 représente schématiquement une forme de lamelle appropriée pour que chacune des deux faces de la lamelle puisse présenter deux zones de contact.

La figure 5 représente schématiquement une vue en coupe transversale d'une bande de contacts installée dans une partie d'un connecteur, formée à partir d'un ruban de lamelles telles que celle représentée sur la figure 4.

La figure 6 représente schématiquement une vue en coupe transversale d'une bande de contacts analogue à celle représentée sur la figure 5 et installée dans une partie d'un connecteur qui comprend des moyens de blocage longitudinal de la bande.

La figure 6a représente schématiquement une vue en coupe longitudinale du dispositif de la figure 6.

Un ruban 9 métallique, visible sur la figure 1, est recouvert sur ses deux faces d'une couche 15 d'un métal bon conducteur électrique comme visible sur la figure 1a. Dans ce qui suit, on entend par bon conducteur électrique tout métal qui est sensiblement meilleur conducteur que le métal du ruban. Au moins la bande centrale CS du ruban est recouverte par la couche 15, et des évidements 2 régulièrement espacés sont pratiqués par ajourage dans cette bande centrale comme visible sur la figure 2. Ces évidements peuvent éventuellement être pratiqués avant que le ruban ne soit recouvert par la couche 15 de métal bon conducteur, comme expliqué plus loin.

On suppose pour la suite de la description que toute la surface du ruban 9 est recouverte lors de l'opération de métallisation, et que les évidements 2 sont pratiqués après la métallisation. Le métal du ruban est par exemple un alliage de béryllium et de bronze, qui est un relativement mauvais conducteur électrique, et la métallisation consiste par exemple en une galvanisation par électrolyse dans un bain d'argent. Dans le cas d'une galvanisation de tout le ruban, les bords du ruban sont recouverts d'une couche joignant ses deux faces, comme la couche 15s représentée sur la figure 1a.

Figure 2, les évidements 2 sont pratiqués dans le ruban métallisé de la figure 1a avec un pas initial d₁ régulier dans la direction de l'axe longitudinal A de symétrie du ruban, pour former une bande centrale CS discontinue de lamelles 3 dont les extrémités longitudinales 31 et 32 sont rattachées à deux bandes continues latérales ES₁ et ES₂ du ruban. Il est préférable que les évidements soient assez étroits à leurs tailles qui se situent ici le long de l'axe longitudinal A de symétrie du ruban, afin notamment d'obtenir un pas initial d₁ le plus petit possible pour une largeur D de lamelle donnée, et aussi de limiter la quantité de matière évidée.

De préférence, la largeur D de chaque lamelle est supérieure à environ 80% du pas initial d₁, ce qui revient à dire que la largeur d'un évidement à sa taille est au maximum égale à environ 20% de d₁ puisque cette largeur à la taille est égale à d₁-D. Pour une largeur D de lamelle déterminée, il n'est en effet pas souhaitable que le pas initial d₁ des évidements soit beaucoup plus grand que D, car ceci obligerait à utiliser un ruban métallisé plus long et à augmenter la largeur des évidements, ce qui serait pénalisant pour le coût de fabrication. En outre, avec une opération de plissage produisant des plis protubérants d'un même côté du ruban tels que décrits plus loin, la hauteur des plis augmente avec le pas initial d₁, alors qu'il n'est pas souhaitable d'avoir des plis trop grands qui pourraient gêner le montage de la bande de contacts sur le connecteur de destination.

Les deux bandes latérales ES₁ et ES₂ du ruban sont encochées vers l'extérieur du ruban de façon à former des languettes 4 qui seront utilisées pour la liaison de la bande de contacts avec l'une des parties du connecteur auquel elle est destinée. Les lamelles 3 sont ici symétriques par rapport à leurs axes longitudinaux A_{T} qui sont perpendiculaires à l'axe longitudinal A, mais on pourrait envisager un dessin qui ne soit pas parfaitement symétrique en adoptant une forme d'évidement quelque peu dissymétrique.

De façon classique, les lamelles subissent ensuite une opération de torsion autour de leurs axe longitudinaux pour pivoter par rapport au plan du ruban afin que les deux faces de chaque lamelle forment deux contacts respectivement 3A et 3B proéminents de chaque côté de ce plan, comme visible en première partie de la figure 3. Cette opération de torsion s'accompagne classiquement d'un cintrage des deux bords latéraux de chaque lamelle selon un au moins un plan longitudinal perpendiculaire au plan du ruban, afin de former sur chaque face d'une lamelle au moins une zone de contact destinée à assurer le passage du courant entre la lamelle et une partie d'un connecteur. Dans ce qui suit, on entend qu'un contact tel que 3A ou 3B est constitué d'au moins une zone de contact.

Dans un procédé de fabrication selon l'invention, il est généralement préférable pour des raisons de coût que les opérations de découpe des lamelles et des languettes, de torsion avec cintrage des lamelles, puis de plissage des bandes continues latérales du ruban, soient effectuées au cours d'un processus à étapes continues réalisé dans une même installation. En effet, il est moins coûteux, en particulier sur le plan du coût de main d'oeuvre, ne pas avoir à réinstaller ou réajuster le ruban entre ces opérations. C'est pourquoi il est généralement préférable que l'opération de métallisation soit effectuée au tout début du procédé de fabrication selon l'invention.

Par ailleurs, il faut noter qu'avec des ajourages effectués dans un ruban plein métallisé tel que représenté à la figure 1a, la conduction électrique entre les deux couches qui recouvrent les deux faces des lamelles du ruban s'effectue à travers l'épaisseur de métal du ruban uniquement. En effet, une lamelle découpée par un poinçon ne présente pas sur ses bords une couche métallique joignant ses deux couches de surface comme la couche 15s du bord du ruban visible sur la figure 1a. Or, le métal d'un ruban pour bandes de contacts n'est généralement pas un bon conducteur électrique. Mais étant donné qu'un tel ruban a généralement une épaisseur relativement faible, typiquement comprise entre 0,10 et 0,40 mm, la conduction de forts courants peut s'effectuer dès lors que le ruban possède une surface suffisante pour que la résistance globale de la bande de contacts, c'est à dire la résistance équivalente entre les deux séries de contacts 3A et 3B de toutes les lamelles, reste dans des valeurs acceptables en termes d'échauffement des lamelles selon les courants à faire passer.

Si jamais la résistance globale de la bande de contacts doit être diminuée sans augmenter la surface du ruban ni diminuer son épaisseur, il peut s'avérer nécessaire que la métallisation s'effectue sur un ruban déjà évidé, c'est à dire après que les lamelles aient été découpées et éventuellement tordues et cintrées. En effet, le métal bon conducteur recouvre alors les deux surfaces ainsi que les bords de chaque lamelle. Par conséquent, dans la bande de contacts obtenue par ce procédé, le courant qui transite entre les deux contacts 3A et 3B d'une lamelle est donc réparti entre l'épaisseur du ruban 9 et les bords de la lamelle, ce qui permet de diminuer dans une certaine mesure la résistance globale de la bande de contacts obtenue. Toutefois, une métallisation effectuée à ce stade implique le plus souvent un surcoût substantiel par rapport à un ordre d'opérations dans lequel la métallisation est effectuée au tout début du procédé, pour les raisons évoquées précédemment.

La première partie de la figure 3 montre une vue en coupe longitudinale des bandes secondaire et primaire de contacts, selon un plan perpendiculaire au plan P du ruban et passant par son axe longitudinal A. La bande primaire de contacts, obtenue après l'opération de torsion des lamelles de la bande de contacts qui est représentée à la figure 2, est visible du côté droit de la figure 3. Les lamelles 3 sont espacées du même pas initial d₁ que le pas des évidements 2. Sur cette représentation, les languettes 4 sont déjà inclinées par rapport au plan P du ruban, comme visible à la figure 5. Le côté gauche de la figure montre la bande secondaire avant son traitement thermique, obtenue suite au plissage des deux bandes continues latérales ES₁ et ES₂ du ruban de façon à rapprocher les lamelles 3 selon un nouveau pas d₂. Il convient de rappeler que dans un procédé de fabrication selon l'invention, l'opération de plissage mentionnée ci-dessus doit avoir lieu après l'opération de métallisation du ruban, afin d'éviter une mauvaise métallisation au niveau des parties des lamelles qui se recouvrent mutuellement.

Pour donner un ordre de grandeur, le pas initial d₁ est par exemple égal à 2,5 mm, et le nouveau pas d₂ correspondant est égal à 1,7 mm, ce qui revient à un facteur de rapprochement d₁/d₂ des lamelles proche de 1,5. On peut constater que les lamelles se recouvrent en partie mutuellement dans la direction perpendiculaire au plan P du ruban. Toutefois, la distance entre le bord d'une lamelle et la surface de la lamelle adjacente la plus proche doit rester suffisante pour que ce bord ne vienne pas buter contre ladite surface lorsque la bande de contacts obtenue est installée et comprimée entre deux parties d'un connecteurs telles que les deux parties 11 et 12 représentées à la figure 5. Ainsi, à partir d'une bande primaire de contacts donnée, il y a une limite inférieure à ne pas franchir pour le nouveau pas d₂. Cette limite dépend notamment de l'inclinaison des lamelles par rapport au plan du ruban, de l'élasticité souhaitée pour les lamelles, ainsi que de la largeur D et de l'épaisseur des lamelles. Il y a donc un compromis à adopter pour avoir un pas d₂ aussi petit que possible, en vue d'obtenir une forte densité de lamelles qui va de pair avec une bonne capacité de conduction pour les forts courants.

Le pas initial d₁ doit quant à lui être suffisant pour pouvoir découper des lamelles assez larges afin de pouvoir les courber et former des zones dont les surfaces de contact sont satisfaisantes avec les deux parties du connecteur de destination. De plus, il est important d'avoir des lamelles dont la largeur D est suffisante pour assurer le débattement élastique souhaité au niveau des contacts de chaque lamelle, puisque chaque lamelle de la bande de contacts obtenue est apte à pivoter de façon élastique. Toutefois, une largeur de lamelle importante obligera dans une certaine mesure à augmenter le nouveau pas d₂, ce qui va à l'encontre d'une forte densité de lamelles. Comme il n'est pas souhaitable que le pas initial d₁ soit supérieur à 1,25 fois la largeur D voulue pour les lamelles, ainsi qu'expliqué au commentaire de la figure 2, il y a donc un compromis à adopter pour limiter autant que possible ce pas initial.

Il existe un intervalle optimal pour le facteur de rapprochement d₁/d₂, qui correspond à un nouveau pas d₂ suffisamment petit pour obtenir une relativement grande densité de lamelles, à partir d'une bande primaire de contacts dont le pas initial d₁ est suffisamment grand pour pouvoir former des lamelles électriquement et mécaniquement satisfaisantes. Un facteur de rapprochement des lamelles compris entre 1,3 et 2 constitue un compromis optimal pour permettre de satisfaire pleinement les impératifs techniques mentionnés ci-dessus.

La seconde partie de la figure 3, située sous la première partie, montre une vue de dessus des bandes secondaire et primaire de contacts représentées en première partie de la figure. Le recouvrement mutuel des lamelles de la bande secondaire est bien visible à gauche de la figure. Après l'opération de plissage, les languettes 4 sont régulièrement espacées du même nouveau pas d₂ que pour les lamelles.

Comme visible sur la première partie de la figure 3, les plis 5 qui ont été pratiqués transversalement au ruban pour rapprocher les lamelles 3 sont tous proéminents d'un même côté du plan P du ruban, de préférence du même côté que celui vers lequel les languettes 4 sont pliées. Ainsi, les deux bandes continues latérales ES₁ et ES₂ du ruban prennent une forme crénelée avec des créneaux séparés deux à deux par le fond d'un pli 5.

Les parois internes d'un pli 5 ne se touchent pas, de sorte que les courbures appliquées aux bandes continues latérales du ruban lors du plissage ne risquent pas de rompre ces bandes. Cette caractéristique est surtout avantageuse dans le cas où les bandes latérales ES₁ et ES₂ sont recouvertes d'une couche conductrice 15 de même que la bande centrale CS du ruban, car c'est principalement au niveau de cette couche 15 qu'il peut y avoir un risque de déchirement si les plis sont formés en pressant une paroi contre une autre.

Chaque pli présente ainsi un espace intérieur formant une cavité 6 ouverte au niveau du plan P du ruban. Chaque cavité comporte deux parois sensiblement planes qui sont parallèles entre elles et perpendiculaires au plan du ruban pour l'exemple de réalisation de la figure 3, et comporte aussi une paroi semi-cylindrique qui forme le fond de la cavité 6. Le fond de cette cavité présente ainsi un diamètre de courbure δ qui correspond au diamètre du demi cylindre, ce diamètre δ étant aussi égal ici à la distance qui sépare les deux parois planes de la cavité.

Alternativement, il est possible de réaliser des plis 5 pour lesquels les deux parois planes d'un pli ne sont pas parallèles entre elles, par exemple selon la forme montrée sur la figure 3a. Sur cette figure, une des deux parois planes du pli 5 est perpendiculaire au plan du ruban, mais cette caractéristique n'est pas indispensable et on pourrait aussi bien former un angle différent de 90°. La paroi qui forme le fond de la cavité 6 épouse partiellement la forme d'un cylindre de diamètre δ, et présente donc un diamètre de courbure égal à δ.

Avantageusement, chaque pli transversal 5 présente une hauteur h telle que le rapport d₂/h entre le nouveau pas régulier d₂ et cette hauteur est compris entre 1,7 et 2,5. La hauteur d'un pli est mesurée comme la distance entre la surface plane de la bande latérale du côté du pli et un plan parallèle à cette surface qui est tangent au sommet du pli, ce qui suppose que chaque pli est proéminent d'un même côté du plan du ruban. Par exemple, on peut avoir une hauteur de pli égale à 0,85 mm pour un nouveau pas égal à 1,75 mm, ce qui donne un rapport d₂/h environ égal à 2. L'intervalle spécifié ci-dessus constitue un bon compromis pour permettre d'avoir des languettes 4 suffisamment larges, tout en obtenant des plis 5 suffisamment hauts pour permettre de rapprocher les lamelles 3 selon le nouveau pas d₂ souhaité. La largeur d'une languette est considérée au niveau de la pliure longitudinale qu'elle fait qu'elle fait avec une bande continue latérale ES₁ et ES₂ du ruban.

Les languettes 4 doivent avoir une certaine rigidité combinée avec une certaine élasticité, afin tout d'abord de pouvoir être engagées dans les gorges d'une première partie 11 d'un connecteur tel que représenté à la figure 5, lors du montage de la bande de contacts. Ensuite, les extrémités des languettes doivent appuyer suffisamment contre les parois inclinées des gorges 13 afin de maintenir la bande de contacts en appui contre la partie 11. Une trop faible largeur des languettes pourrait conduire à un maintien insuffisant de la bande de contacts contre cette partie 11 et à un risque de désengagement de la bande lorsque les deux parties 11 et 12 du connecteur sont déconnectées.

Avantageusement, pour chaque pli transversal 5 vérifiant l'intervalle spécifié précédemment pour le rapport d₂/h, le rapport h/δ entre la hauteur h du pli et le diamètre de courbure δ du fond de la cavité 6 du pli est préférablement compris entre 2,4 et 3,2. Lorsque les bandes latérales ES₁ et ES₂ du ruban sont recouvertes d'une couche conductrice 15, un rapport h/δ dans l'intervalle spécifié ci-dessus permet en particulier d'avoir des courbures suffisamment larges pour ne pas risquer de rompre ces bandes latérales lors du plissage. Par exemple, pour une hauteur de pli égale à 0,85 mm on peut avoir un diamètre de courbure égal à 0,3 mm, ce qui donne un rapport h/δ environ égal à 2,8.

Sur la figure 4 est représentée schématiquement une forme de lamelle quelque peu différente d'une forme plus classique de lamelles comme celles de la bande de contacts de la figure 2. La lamelle 3 présente un resserrement 7 au niveau de sa partie médiane le long de l'axe longitudinal A de symétrie du ruban, de la même façon que certaines réalisations de l'état de la technique comme le document de brevet CH590570. Cette forme de lamelle est appropriée pour qu'après la torsion de la lamelle autour de son axe A_{T} et le cintrage de ses bords latéraux pour former les contacts, la partie médiane de la lamelle ne puisse pas être en contact avec une partie d'un connecteur telle que la partie 11 ou 12 visible sur la figure 5. Ainsi, chacune des deux faces de la lamelle présente deux zones de contact telles que Z₁ et Z₂ situées de part et d'autre de ladite partie médiane de façon symétrique par rapport à l'axe A.

Figure 5, une bande de contacts, formée à partir d'un ruban de lamelles telles que celle représentée sur la figure 4, est installée dans une première partie 11 d'un connecteur. La bande de contacts est représentée schématiquement selon une vue en coupe transversale d'une lamelle dans un plan perpendiculaire au plan du ruban. La première partie 11 comprend deux gorges longitudinales 13 qui sont prévus pour bloquer les languettes 4 de la bande de contacts une fois celle-ci installée. De plus, chaque gorge 13 est suffisamment profonde pour que les plis 5 des deux bandes continues latérales ES₁ et ES₂ du ruban ne viennent pas buter contre le fond de la gorge lorsque la bande de contacts est comprimée entre les deux parties 11 et 12 du connecteur. Entre ses deux gorges longitudinales 13, la première partie 11 du connecteur comprend une surface longitudinale plane ou cylindrique 20 contre laquelle le contact 3B de la face inférieure de la lamelle est maintenu appuyé lorsque les languettes 4 sont installées dans les gorges. Les deux parties d'extrémités 21 et 22 qui délimitent latéralement la surface longitudinale 20 par rapport aux deux gorges longitudinales 13 peuvent constituer des butées de déplacement latéral pour la bande de contacts. En effet, en cas d'effort de friction dans la direction transversale à la bande de contacts, notamment lors de la connexion ou la déconnexion des deux parties 11 et 12 du connecteur, la bande de contacts a tendance à se déplacer latéralement. Au cas où les languettes 4 ne seraient pas suffisamment rigides pour limiter ce déplacement, les plis 5 d'une bande continue latérales ES₁ ou ES₂ peuvent venir en butée contre une partie d'extrémité 21 ou 22 et empêcher tout déplacement supplémentaire.

Le contact 3A de la face supérieure de la lamelle est apte à appuyer contre une deuxième partie 12 du connecteur dès lors que les deux parties 11 et 12 sont connectées entre elles. Cette deuxième partie 12 est représentée en pointillés dans sa position de connexion. Il apparaît clairement que chaque contact 3A ou 3B est constitué de deux zones de contact telles que les zones Z₁ et Z₂ pour le contact 3A. La surface de contact entre une face d'une lamelle et une partie d'un connecteur est de la sorte sensiblement augmentée par rapport à une réalisation plus classique dans laquelle chaque face d'une lamelle présente une seule zone de contact. Ainsi, la résistance de contact entre un contact 3A ou 3B et une partie de connecteur respectivement 12 ou 11 peut être sensiblement diminuée.

Figure 6, une bande de contacts analogue à celle représentée sur la figure 5 est représentée partiellement et schématiquement par une vue en coupe transversale. La partie de connecteur qui maintient la bande comprend des moyens de blocage longitudinal de la bande, ce qui peut s'avérer avantageux pour certaines réalisations relativement marginales. Ces moyens sont constitués de créneaux 14 qui correspondent à des zones de moindre profondeur de la gorge longitudinale 13, le fond d'un créneau 14 étant alors formé par le fond de la gorge 13. Les bossages de ces créneaux sont prévus pour être plus proches du plan P du ruban que ne le sont les bossages des plis 5 une fois la bande mise en place. Ainsi, en cas d'effort important sur la bande de contacts dans la direction longitudinale, si des languettes de la bande viennent à glisser dans leurs gorges de maintien 13, des plis 5 vont venir buter sur des créneaux 14 et empêcher un déplacement longitudinal supplémentaire de la bande. Pour une telle réalisation, il n'est pas nécessaire d'avoir autant de créneaux 14 dans les gorges 13 que de plis 5 dans la bande de contacts associée, un petit nombre de créneaux répartis sur la longueur de la bande pouvant suffire.

Sur la figure 6a est représentée schématiquement une vue en coupe longitudinale du dispositif de la figure 6 selon le plan P'. De même que pour le dispositif de la figure 5, le fond de la gorge 13 est suffisamment éloigné des plis 5 pour ne pas les toucher lorsque la bande de contacts est comprimée. Il apparaît clairement que les plis 5 peuvent venir buter sur les côtés des créneaux 14 en cas de déplacement longitudinal de la bande.

Ainsi, avec une réalisation telle qu'illustrée par les figures 6 et 6a pour la première partie de connecteur 11 qui supporte la bande de contacts, la bande peut être emboîtée dans cette partie de connecteur en étant bloquée de façon sûre dans la direction longitudinale. Ceci implique bien entendu un blocage en rotation de la bande si le connecteur a une forme cylindrique.

## Revendications

1. Procédé de fabrication de bandes de contacts pour connecteurs d'appareillages électriques, lesdites bandes de contacts étant obtenues par segmentation d'une bande secondaire (1) de contacts fabriquée à partir d'un ruban (9) métallique, des évidements (2) étant pratiqués avec un pas initial (d₁) régulier dans ledit ruban métallique pour former une bande centrale (CS) discontinue de lamelles (3) dont les extrémités longitudinales (31, 32) sont rattachées à deux bandes continues latérales (ES₁, ES₂) dudit ruban, chacune desdites lamelles subissant une opération de torsion autour de son axe longitudinal (A_{T}) pour pivoter par rapport au plan (P) dudit ruban, chaque lamelle subissant de plus une opération de cintrage de façon à ce que chacune de ses deux faces présente au moins une zone (Z₁, Z₂) faisant saillie pour former un contact (3A, 3B) d'un côté dudit plan, lesdites opérations de torsion et de cintrage permettant d'obtenir une bande primaire (10) de contacts dont les lamelles (3) sont sensiblement espacées du même pas régulier que le pas initial (d₁) desdits évidements (2), le procédé comportant en outre une opération de plissage de ladite bande primaire (10) de contacts consistant à former des plis (5) sur chaque bande continue latérale (ES₁, ES₂) de façon à rapprocher lesdites lamelles (3) les unes des autres, le procédé comportant aussi une opération de traitement thermique de durcissement destinée à donner auxdites lamelles des propriétés de dureté combinée avec une certaine élasticité pour qu'elles se comportent comme des ressorts, **caractérisé en ce qu**'il met d'abord en oeuvre les trois étapes d'opérations suivantes:
a) ledit ruban (9) est métallisé sur ses deux côtés pour recouvrir au moins ladite bande centrale (CS) d'une couche (15) d'un métal qui est meilleur conducteur électrique que le métal dudit ruban,
b) lesdits évidements (2) sont pratiqués dans ledit ruban (9),
c) lesdites opérations de torsion et de cintrage sont appliquées à chacune desdites lamelles (3),
et en ce qu'il met ensuite successivement en oeuvre les opérations suivantes:
d) ladite opération de plissage est appliquée aux deux bandes continues latérales (ES₁, ES₂) de ladite bande primaire (10) de contacts,
e) ledit traitement thermique de durcissement est appliqué à la bande de contacts obtenue suite aux opérations précédentes, pour constituer ladite bande secondaire (1) de contacts,
f) ladite bande secondaire de contacts est segmentée en plusieurs bandes de contacts prêtes à être montées sur les connecteurs auxquels elles sont destinées, selon la longueur de bande requise pour chaque connecteur.

2. Procédé de fabrication selon la revendication 1, **caractérisé en ce que** la métallisation dudit ruban (9) est effectuée par galvanisation.

3. Procédé de fabrication selon l'une des revendications 1 et 2, **caractérisé en ce que** toute la surface dudit ruban (9) est recouverte lors de l'opération de métallisation.

4. Procédé de fabrication selon l'une des revendications 1 à 3, **caractérisé en ce que** l'opération de métallisation dudit ruban est effectuée avant que lesdits évidements (2) soient pratiqués dans le ruban, la découpe desdits évidements étant effectuée par ajourage.

5. Procédé de fabrication selon l'une des revendications 1 à 4, **caractérisé en ce que** lors de ladite opération de plissage, lesdites lamelles (3) sont rapprochées les unes des autres pour être régulièrement espacées selon un nouveau pas régulier (d₂) tel que le rapport entre le pas initial (d₁) et ce nouveau pas (d₂) est compris entre 1,3 et 2.

6. Procédé de fabrication selon la revendication 5 en combinaison avec la revendication 3, **caractérisé en ce que** ladite opération de plissage est appliquée de façon à ce que lesdits plis (5) soient formés dans deux bandes continues latérales (ES₁, ES₂) du ruban d'un même côté du plan (P) de ce ruban, et **en ce que** chaque pli présente une hauteur (h) telle que le rapport entre le nouveau pas régulier (d₂) et ladite hauteur (h) est compris entre 1,7 et 2,5.

7. Procédé de fabrication selon la revendication 6, **caractérisé en ce que** chaque pli (5) est formé de façon à présenter une cavité transversale (6) dont la section dans la direction longitudinale (A) présente des portions droites ainsi que des portions à rayon de courbure sensiblement constant, et **en ce que** le fond de ladite cavité présente un diamètre de courbure (δ) tel que le rapport entre la hauteur (h) d'un pli et ce diamètre (δ) est compris entre 2,4 et 3,2.

8. Bande de contacts pour connecteur d'un appareillage électrique moyenne ou haute tension, obtenue à partir d'un ruban (9) métallique dans lequel des évidements sont pratiqués pour former une bande centrale (CS) discontinue de lamelles (3), ladite bande de contacts étant métallisée sur toute sa surface par une couche (15) d'un métal bon conducteur électrique, les extrémités longitudinales (31, 32) desdites lamelles étant rattachées à deux bandes continues latérales (ES₁, ES₂) dudit ruban qui sont plissées selon des plis (5) transversaux, lesdites lamelles étant régulièrement espacées selon un pas régulier (d₂), **caractérisée en ce que** lesdits plis sont proéminents d'un même côté du plan (P) du ruban et chaque pli présente une hauteur (h) telle que le rapport entre ledit pas régulier (d₂) et ladite hauteur (h) est compris entre 1,7 et 2,5.

9. Bande de contacts selon la revendication 8, **caractérisée en ce que** chaque pli (5) est formé de façon à présenter une cavité transversale (6) dont la section dans la direction longitudinale (A) présente des portions droites ainsi que des portions à rayon de courbure sensiblement constant, et **en ce que** le fond de ladite cavité présente un diamètre de courbure (δ) tel que le rapport entre la hauteur (h) d'un pli et ce diamètre (δ) est compris entre 2,4 et 3,2.

10. Bande de contacts selon l'une des revendications 8 et 9, obtenue par un procédé de fabrication selon l'une des revendications 1 à 5.

## Claims

1. A method of fabricating contact strips for electrical device connectors by segmenting a secondary strip (1) of contacts fabricated from a metal ribbon (9) in which openings (2) are formed with an original pitch (d₁) to form a discontinuous central strip (CS) of blades (3) whose longitudinal ends (31, 32) are attached to two continuous edge strips (ES₁, ES₂) of said ribbon and each of said blades is twisted about its longitudinal axis (A_{T}) to pivot relative to the plane (P) of said ribbon and bent so that each of its two faces has at least one projecting area (Z₁, Z₂) to form a contact (3A, 3B) on one side of said plane, said twisting and bending producing a primary contact strip (10) whose blades (3) are spaced at substantially the same regular pitch as the original pitch (d₁) of said openings (2), the method further including pleating said primary contact strip (10) by forming pleats (5) on each continuous edge strip (ES₁, ES₂) to move said blades (3) closer together, the method also including a hardening heat treatment to impart hardness to said blades combined with some elasticity so that they function as springs, which method is **characterized in that** it begins with the following three steps:
a) said ribbon (9) is metal-plated on both sides to cover at least said central strip (CS) with a layer (15) of a metal that is a better electrical conductor than the metal of said ribbon,
b) said openings (2) are formed in said ribbon (9), and
c) each of said blades (3) is twisted and bent,
and **in that** it then includes the following successive operations:
d) the two continuous edge strips (ES₁, ES₂) of said primary strip (10) of contacts are pleated,
e) said hardening heat treatment is applied to the contact strip obtained after the foregoing operations, to produce said secondary contact strip (1), and
f) said secondary contact strip is segmented into a plurality of contact strips ready to be mounted on the connectors for which they are intended with a strip length as required for each connector.

2. A fabrication method according to claim 1, **characterized in that** said ribbon (9) is metal-plated by galvanization.

3. A fabrication method according to either claim 1 or claim 2, **characterized in that** all of the surface of said ribbon (9) is covered during the metal-plating operation.

4. A fabrication method according to any of claims 1 to 3, **characterized in that** said ribbon is metal-plated before said openings (2) are punched in the ribbon.

5. A fabrication method according to any of claims 1 to 4, **characterized in that**, during said pleating operation, said blades (3) are moved closer together so as to be regularly spaced with a new regular pitch (d₂) such that the ratio between the original pitch (d₁) and the new pitch (d₂) is from 1.3 to 2.

6. A fabrication method according to claim 5 in conjunction with claim 3, **characterized in that** said pleats (5) are formed in two continuous edge strips (ES₁, ES₂) of the ribbon on the same side of the plane (P) of the ribbon and each pleat has a height (h) such that the ratio between the new regular pitch (d₂) and said height (h) is from 1.7 to 2.5.

7. A fabrication method according to claim 6, **characterized in that** each pleat (5) is formed with a transverse cavity (6) whose section in the longitudinal direction (A) has straight portions and portions with a substantially constant radius of curvature and the bottom of said cavity has a curvature diameter (δ) such that the ratio between the height (h) of a pleat and the diameter (δ) is from 2.4 to 3.2.

8. A contact strip for connecting a medium-voltage or high-voltage electrical device, obtained from a metal ribbon (9) in which openings are made to form a discontinuous central strip (CS) of blades (3) and the whole of the surface of said contact strip is plated with a layer (15) of a metal that is a good electrical conductor, longitudinal ends (31, 32) of said blades are attached to two continuous edge strips (ES₁, ES₂) of said ribbon that are bent with transverse bends (5) and said blades are regularly spaced with a regular pitch (d₂), which contact strip is **characterized in that** said pleats protrude from the same side of the plane (P) of the ribbon and each pleat has a height (h) such that the ratio between said regular pitch (d₂) and said height (h) is from 1.7 to 2.5.

9. A contract strip according to claim 8, **characterized in that** each pleat (5) is formed with a transverse cavity (6) whose section in the longitudinal direction
(A) has straight portions and portions with a substantially constant radius of curvature and the bottom of said cavity has a curvature diameter (δ) such that the ratio between the height (h) of a pleat and the diameter (δ) is from 2.4 to 3.2.

10. A contact strip according to either claim 8 or claim 9, obtained by a fabrication method according to any of claims 1 to 5.

## Patentansprüche

1. Verfahren zum Herstellen von Kontaktstreifen für Verbinder von elektrischen Geräten, wobei die Kontaktstreifen durch Segmentierung eines sekundären Kontaktstreifens (1) erhalten werden, der aus einem Metallband (9) hergestellt wird, wobei Ausnehmungen (2) mit einer gleichmäßigen Ausgangsteilung (d₁) in dem Metallband ausgeführt werden, um einen diskontinuierlichen Mittelstreifen (CS) von Lamellen zu bilden, deren Längsenden (31, 32) an zwei kontinuierliche Seitenstreifen (ES₁, ES₂) des Bandes angebunden sind, wobei jede Lamelle einen Torsionsvorgang um ihre Längsachse (A_{T}) erfährt, um bezüglich der Ebene (P) des Bandes zu schwenken, wobei jede Lamelle ferner einen Biegevorgang erfährt, so dass jede ihrer beiden Seiten zumindest einen vorstehenden Bereich (Z₁, Z₂) aufweist, um einen Kontakt (3A, 3B) auf einer Seite der Ebene zu bilden, wobei die Torsions- und der Biegevorgang ermöglichen, einen primären Kontaktstreifen (10) zu erhalten, dessen Lamellen (3) im wesentlichen in der gleichen gleichmäßigen Teilung wie die Ausgangsteilung (d₁) der Ausnehmungen (2) beabstandet sind, wobei das Verfahren ferner einen Vorgang zum Falten des primären Kontaktstreifens (10) umfasst, der darin besteht, Falten (5) an jedem kontinuierlichen Seitenstreifen (ES₁ ES₂) so zu bilden, dass die Lamellen (3) einander angenähert werden, wobei das Verfahren auch einen Wärmebehandlungsvorgang zur Härtung umfasst, der dazu bestimmt ist, den Lamellen Härteeigenschaften kombiniert mit einer bestimmten Elastizität zu verleihen, damit sie sich wie Federn verhalten, **dadurch gekennzeichnet, dass** zunächst die drei nachfolgenden Schritte durchgeführt werden:
a) das Band (9) wird an seinen beiden Seiten metallisiert, um zumindest den Mittelstreifen (CS) mit einer Metallschicht (15) zu überdecken, das elektrisch besser leitfähig ist als das Metall des Bandes,
b) die Ausnehmungen (2) werden in das Band (9) eingebracht,
c) Torsions- und Biegevorgang erfolgen an jeder der Lamellen (3),
und dass dann nacheinander die nachfolgenden Schritte erfolgen:
d) der Faltvorgang findet an beiden kontinuierlichen Seitenstreifen (ES₁, ES₂) des primären Kontaktstreifens (10) statt,
e) die Wärmebehandlung zur Härtung erfolgt an dem Kontaktstreifen, der nach den vorangehenden Vorgängen erhalten wird, um den sekundären Kontaktstreifen (1) zu bilden,
f) der sekundäre Kontaktstreifen wird in mehrere Kontaktstreifen segmentiert, die bereit sind, an die Verbinder montiert zu werden, für die sie bestimmt sind, und zwar je nach für jeden Verbinder erforderlicher Streifenlänge.

2. Herstellungsverfahren nach Anspruch 1, **dadurch gekennzeichnet, dass** die Metallisierung des Bandes (9) durch Galvanisierung erfolgt.

3. Herstellungsverfahren nach einem der Ansprüche 1 und 2, **dadurch gekennzeichnet, dass** die gesamte Fläche des Bandes (9) beim Metallisierungsvorgang überdeckt wird.

4. Herstellungsverfahren nach einem der Ansprüche 1 bis 3, **dadurch gekennzeichnet, dass** der Metallisierungsvorgang des Bandes erfolgt, bevor die Ausnehmungen (2) in das Band eingebracht werden, wobei das Einschneiden der Ausnehmungen durch Ausstanzen erfolgt.

5. Herstellungsverfahren nach einem der Ansprüche 1 bis 4, **dadurch gekennzeichnet, dass** bei dem Faltvorgang die Lamellen (3) einander angenähert werden, um gemäß einer neuen gleichmäßigen Teilung (d₂) gleichmäßig so beabstandet zu werden, dass das Verhältnis der Ausgangsteilung (d₁) zu dieser neuen Teilung (d₂) zwischen 1,2 und 2 beträgt.

6. Herstellungsverfahren nach Anspruch 5 im Kombination mit Anspruch 3, **dadurch gekennzeichnet, dass** der Faltvorgang so erfolgt, dass die Falten (5) in zwei kontinuierlichen Seitenstreifen (ES₁, ES₂) des Bandes auf einer gleichen Seite der Ebene (P) dieses Bandes gebildet werden und dass jede Falte eine solche Höhe (h) aufweist, dass das Verhältnis der neuen gleichmäßigen Teilung (d) zu der Höhe (h) zwischen 1,7 und 2,5 beträgt.

7. Herstellungsverfahren nach einem Anspruch 6, **dadurch gekennzeichnet, dass** jede Falte (5) so ausgebildet wird, dass sie einen quer verlaufenden Hohlraum (6) aufweist, dessen Querschnitt in Längsrichtung (A) gerade Abschnitte sowie Abschnitte mit im wesentlichen konstantem Krümmungsradius aufweist, und dass der Boden des Hohlraums einen solchen Krümmungsdurchmesser (δ) aufweist, dass das Verhältnis der Höhe (h) einer Falte zu diesem Durchmesser (δ) zwischen 2,4 und 3,2 beträgt.

8. Kontaktstreifen für Verbinder eines elektrischen Mittel- bzw. Hochspannungsgeräts, der aus einem Metallband (9) erhalten wird, bei dem Ausnehmungen ausgeführt sind, um einen diskontinuierlichen Mittelstreifen (CS) aus Lamellen (3) zu bilden, wobei der Kontaktstreifen an seiner gesamten Oberfläche mit einer Schicht (15) aus einem elektrisch gut leitfähigen Metall metallisiert ist, wobei die Längsenden (31, 32) der Lamellen an zwei kontinuierlichen Seitenstreifen (ES₁, ES₂) des Bandes angebunden sind, die in Querfalten (5) gefaltet sind, wobei die Lamellen in einer gleichmäßigen Teilung (d₂) gleichmäßig beabstandet sind, **dadurch gekennzeichnet, dass** die Falten auf einer gleichen Seite der Ebene (P) des Bandes vorstehen und jede Falte eine solche Höhe (h) aufweist, dass das Verhältnis der regelmäßigen Teilung (d₂) zur Höhe (h) zwischen 1,7 und 2,5 beträgt.

9. Kontaktstreifen nach Anspruch 8, **dadurch gekennzeichnet, dass** jede Falte (5) so ausgebildet ist, dass sie einen quer verlaufenden Hohlraum (6) aufweist, dessen Querschnitt in Längsrichtung (A) gerade Abschnitte sowie Abschnitte mit im wesentlichen konstantem Krümmungsradius aufweist, und dass der Boden des Hohlraums einen solchen Krümmungsdurchmesser (δ) aufweist, dass das Verhältnis der Höhe (h) einer Falte zu diesem Durchmesser (δ) zwischen 2,4 und 3,2 beträgt.

10. Kontaktstreifen nach einem der Ansprüche 8 und 9, der mit einem Herstellungsverfahren nach einem der Ansprüche 1 bis 5 erhalten wird.
